# EUROPÄISCHE PATENTSCHRIFT

(11) **EP 4 434 931 B1**
(45) Veröffentlichungstag und Bekanntmachung des Hinweises auf die Patenterteilung: **24.09.2025**
(21) Anmeldenummer: 24162082.2
(22) Anmeldetag: 07.03.2024
(51) Int. Cl.: B66F 9/20, B65H 75/36, B65H 75/42, B65H 75/44

(54) **FLURFÖRDERZEUG**
INDUSTRIAL TRUCK
CHARIOT DE MANUTENTION

(30) Priorität: 24.03.2023 DE 102023107518
(43) Veröffentlichungstag der Anmeldung: 25.09.2024
(73) Patentinhaber: Linde Material Handling GmbH, 63743 Aschaffenburg (DE)
(72) Erfinder: Kilinc, Talip, 63820 Elsenfeld (DE); Meidhof, Wolfgang, 63768 Hösbach (DE)
(74) Vertreter: Patentship Patentanwaltgesellschaft

(56) Entgegenhaltungen:
- EP-B1- 3 309 113
- DE-A1- 102007 016 269
- DE-U1- 202011 108 864
- KR-A- 20100 058 296
- US-A- 1 023 218
- US-A1- 2016 061 354

## Beschreibung

Die Erfindung betrifft ein Flurförderzeug, das einen Fahrzeugkörper und einen Hubmast aufweist, an dem ein Lastaufnahmemittel anhebber und absenkbar angeordnet ist, wobei ein elektrischer Verbindungskabelsatz vorgesehen ist, der mindestens ein elektrisches Verbindungskabel umfasst, das von dem Fahrzeugkörper zu mindestens einer am Hubmast oder am Lastaufnahmemittel angeordneten elektrischen Komponente geführt ist, wobei an dem Hubmast ein Kabelspeicher vorgesehen ist, der zur Aufnahme des elektrisches Verbindungskabels vorgesehen ist.

Flurförderzeuge weisen einen Hubmast auf, an dem ein Lastaufnahmemittel, in der Regel eine Lastgabel mit zwei Gabelzinken, anhebbar und absenkbar angeordnet ist. Bei Flurförderzeuge kommen zunehmend elektrische Komponenten zum Einsatz, die an dem Hubmast und/oder an dem Lastaufnahmemittel angeordnet sind, beispielsweise Schalter oder Sensoren zur Ermittlung der Hubhöhe oder des Verschleißes der Gabelzinken und/oder Beleuchtungseinrichtungen. Um diese am Hubmast und/oder am Lastaufnahmemittel angeordneten elektrischen Komponenten mit dem Fahrzeugkörper zu verbinden, ist ein elektrischer Verbindungskabelsatz als elektrische Verkabelung vorgesehen, der zumindest ein Verbindungskabel umfasst, das von dem Fahrzeugkörper zu der am Hubmast oder am Lastaufnahmemittel angeordneten elektrischen Komponenten geführt ist.

Bei Flurförderzeugen kommen jedoch innerhalb einer Flurförderzeugbaureihe eines Herstellers verschiedene Hubmaste mit unterschiedlichen Baulängen (Hubmastlängen) zum Einsatz, so dass eine entsprechende Längenvarianz der elektrischen Verkabelung erforderlich ist.

Um die Längenvarianz der elektrischen Verkabelung der vielen verschiedenen Baulängen der Hubmaste innerhalb einer Flurförderzeugbaureihe abdecken zu können, kann für jede Baulänge eines Hubmastes ein eigener Verbindungskabelsatz zur Verfügung gestellt werden, der auf die entsprechende Baulänge des Hubmastes angepasst ist. Hierdurch entstehen jedoch eine Vielzahl von Verbindungskabelsätzen, die jeweils eine geringe Stückzahl aufweisen und quasi fahrzeugspezifisch bzw. fahrzeugbezogen und angepasst an die Ausrüstung des Flurförderzeugs mit Hubmast und elektrischen Komponenten hergestellt, konfektioniert und geliefert werden müssten. Dies führt zu hohen Herstellkosten des Verbindungskabelsatzes, zu einem hohen logistischen Aufwand und zu Nachteilen bei der Montage des Flurförderzeugs, da Flexibilität bei der Montage durch fahrzeugspezifische Verbindungskabelsätze verloren geht. Zudem ist eine Ersatzteilversorgung bei derartigen fahrzeugbezogenen und fahrzeugindividuellen Verbindungskabelsätzen äußerst aufwändig, da im Falle eines Ersatzes eines fahrzeugspezifischen Verbindungskabelsatzes dieser auftragsbezogen und somit zeitaufwändig neu hergestellt werden müsste und somit nicht in einer kurzen Zeit, beispielsweise innerhalb von 24 Stunden, als Ersatzteil bereitgestellt werden könnte.

Die Längenvarianz der elektrischen Verkabelung der vielen verschiedenen Baulängen der Hubmaste innerhalb einer Flurförderzeugbaureihe könnte alternativ durch einen Verbindungskabelsatz abgedeckt werden, der auf den Hubmast mit der längsten Baulänge abgestimmt und ausgelegt ist. Sofern dieser Verbindungskabelsatz in einem Hubmast mit einer kürzeren Baulänge eingesetzt wird, müsste der Verbindungskabelsatz mit der nicht benötigten Überlänge an einer geeigneten Stelle am Flurförderzeug oder am Hubmast aufgewickelt werden. Sofern der aufgewickelte Verbindungskabelsatz lose am Hubmast befestigt wird, ist dieser der Gefahr durch Beschädigungen und Abfahren ausgesetzt. Zudem ist das Aufwickeln und Befestigen des aufgewickelten Teiles des Verbindungskabelsatzes bei der Montage des Flurförderzeugs sehr zeitintensiv.

Bei einem derartigen Verbindungskabelsatz mit Überlänge des Verbindungskabelsatzes kann alternativ die nicht benötigte Länge des Verbindungskabelsatzes in einem Kabelspeicher verstaut werden, der am Hubmast befestigt ist.

Aus der EP 3 309 113 B1 ist ein gattungsgemäßes Flurförderzeug bekannt, bei dem die Überlänge des Verbindungskabels in einem am Hubmast angeordneten Kabelspeicher verstaut werden kann. Der Kabelspeicher ist als teleskopierbare Schutzeinrichtung ausgebildet ist, in dem die nicht benötigte Überlänge des Verbindungskabels unter Ausbildung einer losen Schlaufe verstaut werden kann. Eine derartige teleskopierbare Schutzeinrichtung weist jedoch einen hohen Bauaufwand auf.

Aus der DE102007016269A1 ist ein Flurförderzeug mit den Merkmalen des Oberbegriffs des Anspruchs 1 bekannt.

Der vorliegenden Erfindung liegt die Aufgabe zugrunde, ein Flurförderzeug der eingangs genannten Gattung zur Verfügung zu stellen, bei dem der Kabelspeicher, der die Überlänge des Verbindungskabelsatzes aufnimmt, einen einfachen und kostengünstigen Aufbau aufweist.

Diese Aufgabe wird erfindungsgemäß dadurch gelöst, dass der Kabelspeicher ein am Hubmast befestigbares Gehäuse aufweist, in dem mindestens zwei voneinander beabstandet angeordnete Aufwickelelemente, an denen das Verbindungskabel aufwickelbar ist, ortsfest und starr befestigbar sind.

Der Kabelspeicher besteht somit aus einem Gehäuse, in dem mindestens zwei voneinander beabstandet angeordnete Aufwickelelemente ortsfest und starr befestigbar sind. Ein derartiger Kabelspeicher ist einfach herstellbar und weist einen geringen Bauaufwand auf.

Die mindestens zwei Aufwickelelemente sind an dem Gehäuse ortsfest, d. h. nicht verschiebbar, befestigt, so dass die beiden Aufwickelelemente im Betrieb des Flurförderzeugs einen festen, sich nicht verändernden Abstand zueinander aufweisen. Auf die zwei voneinander beabstandet angeordneten Aufwickelelemente, die im Gehäuse einen festen Abstand zueinander aufweisen, kann somit durch entsprechendes Aufwickeln des Verbindungskabels eine Überlänge von 1 bis 2 Metern des Verbindungskabelsatzes in einfacher Weise sicher und geordnet und ohne Mindestbiegeradien zu unterschreiten aufgewickelt werden. Die mindestens zwei Aufwickelelemente sind an dem Gehäuse starr und somit nicht drehbar befestigt. Da im Betrieb des Flurförderzeugs an dem Verbindungskabelsatz keine Längenveränderung auftritt, kann durch eine starre, nicht drehbare Befestigung der Aufwickelelemente am Gehäuse der Bauaufwand des Kabelspeichers weiter vereinfacht und verringert werden.

Gemäß einer vorteilhaften Ausgestaltungsform der Erfindung ist mindestens eines der Aufwickelelemente an mindestes zwei Befestigungsstellen des Gehäuse ortsfest und starr befestigbar. Mindestens eines der Aufwickelelemente ist somit wahlweise an einer ersten Befestigungsstelle oder einer zweiten Befestigungsstelle am Gehäuse ortsfest und starr befestigbar. Dies ermöglicht es, durch wahlweises Befestigen eines der Aufwickelelemente an der ersten Befestigungsstelle oder an der zweiten Befestigungsstelle den Abstand der beiden Aufwickelelemente zueinander zu verstellen, so dass unterschiedliche feste Abstände der beiden Aufwickelelemente und somit unterschiedliche Längenverhältnisse zwischen den beiden Aufwickelelementen erzielt werden können, die es in einfacher Weise ermöglichen, je nach Ausführung des Hubmastes die anfallende Überlänge des Verbindungskabelsatzes in dem Gehäuse auf die Aufwickelelemente sicher und geordnet aufwickeln zu können.

Gemäß einer vorteilhaften Ausgestaltungsform der Erfindung sind in dem Gehäuse mindestens drei voneinander beabstandet angeordnete Aufwickelelemente, an denen das Verbindungskabel aufwickelbar ist, ortsfest und starr befestigbar. Dies ermöglicht es ebenfalls in einfacher Weise, unterschiedliche feste Abstände zwischen den Aufwickelelementen und somit unterschiedliche Längenverhältnisse zwischen den Aufwickelelementen zu erzielen, die es in einfacher Weise ermöglichen, je nach Ausführung des Hubmastes die anfallende Überlänge des Verbindungskabelsatzes in dem Gehäuse auf die Aufwickelelemente sicher und geordnet aufwickeln zu können.

Gemäß einer vorteilhaften Ausgestaltungsform der Erfindung sind die Aufwickelelemente jeweils als Wickelrolle ausgebildet, auf die das Verbindungskabel aufwickelbar ist. Die Aufwickelelemente können hierbei von ganzen oder halben Wickelrollen gebildet sein. Derartige Wickelrollen, beispielsweise Kunststoffrollen, weisen einen einfachen und kostengünstigen Bauaufwand auf, wodurch sich ein geringer Bauaufwand des Kabelspeichers erzielen lässt.

Gemäß einer vorteilhaften Ausgestaltungsform der Erfindung sind die Aufwickelelemente jeweils als Halbschale ausgebildet, auf die das Verbindungskabel aufwickelbar ist. Derartige Halbschalen, die von Kunststoffbauteilen oder Blechteilen gebildet sein können, weisen einen einfachen und kostengünstigen Bauaufwand auf, wodurch sich ein geringer Bauaufwand des Kabelspeichers erzielen lässt.

Gemäß einer vorteilhaften Ausgestaltungsform der Erfindung sind die Aufwickelelemente jeweils als Lasche ausgebildet, auf die das Verbindungskabel aufwickelbar ist. Derartige Laschen, die bevorzugt von einfachen Blechstreifen gebildet sein können, weisen einen einfachen und kostengünstigen Bauaufwand auf, wodurch sich ein geringer Bauaufwand des Kabelspeichers erzielen lässt.

Die Erfindung betrifft weiterhin eine Flurförderzeugbaureihe, die erfindungsgemäße Flurförderzeuge mit unterschiedlichen Baulängen von Hubmasten aufweist. Bei der erfindungsgemäßen Flurförderzeugbaureihe können mit einer Variante des Verbindungskabelsatzes, dessen Länge auf den Hubmast der Flurförderzeugbaureihe mit der längsten Baulänge abgestimmt und ausgelegt ist, und mit einer Variante des Gehäuses, das einen Kabelspeicher für den Verbindungskabelsatz und die nicht benötigte Überlänge des Verbindungskabels bildet, mehrere unterschiedliche Hubmaste mit unterschiedlichen Baulängen abgedeckt werden, so dass nur eine Ausführung des Verbindungskabelsatzes für mehrere unterschiedliche Hubmaste mit unterschiedlichen Baulängen innerhalb einer Flurförderzeugbaureihe erforderlich ist. Es ergibt sich somit eine geringe Variantenzahl der Verbindungskabelsätze, um die elektrische Verkabelung von verschiedenen Hubmasten mit unterschiedlichen Baulängen innerhalb einer Flurförderzeugbaureihe abdecken zu können. In dem Gehäuse kann die je nach Hubmast-Variante die nicht benötigte Überlänge des Verbindungskabelsatzes in einfacher Weise auf die Aufwickelelemente aufwickelt und somit geordnet und sicher unter Einhaltung von Mindestradien an dem Hubmast verstaut werden.

Weitere Vorteile und Einzelheiten der Erfindung werden anhand der in den schematischen Figuren dargestellten Ausführungsbeispiele näher erläutert. Hierbei zeigt
- Figur 1: ein erfindungsgemäßes Flurförderzeug in einer Seitenansicht,
- Figur 2a: den Kabelspeicher der Figur 1 in einer vergrößerten Darstellung,
- Figur 2b: eine Seitenansicht der Figur 2a,
- Figur 3a: eine weitere Ausführungsform eines Kabelspeichers,
- Figur 3b: eine Seitenansicht der Figur 3a,
- Figur 4a: eine weitere Ausführungsform eines Kabelspeichers und
- Figur 4b: eine Seitenansicht der Figur 4a.

In der Figur 1 ist ein erfindungsgemäßes Flurförderzeug 1 in einer Seitenansicht dargestellt.

Im dargestellten Ausführungsbeispiel ist das Flurförderzeug 1 als Gegengewichtsgabelstapler ausgebildet. Das Flurförderzeug 1 kann ebenfalls als Schubmaststapler oder Hochhubwagen ausgebildet sein.

Das Flurförderzeug 1 weist einen Fahrzeugkörper 2 und einen am Fahrzeugkörper 2 angeordneten Hubmast 3 auf, an dem ein Lastaufnahmemittel 4 anhebber und absenkbar angeordnet ist.

Das Flurförderzeug 1 weist einen elektrischen Verbindungskabelsatz 5 auf, der mindestens ein elektrisches Verbindungskabel 6 umfasst. Das elektrische Verbindungskabel 6 ist von dem Fahrzeugkörper 2 zu mindestens einer am Hubmast 3 oder am Lastaufnahmemittel 4 angeordneten, nicht näher dargestellten elektrischen Komponente geführt. Die elektrische Komponente kann beispielsweise als Schalter oder als Sensor zur Ermittlung der Hubhöhe oder des Verschleißes der Gabelzinken und/oder als Beleuchtungseinrichtung ausgebildet sein. Das Verbindungskabel 6 kann von mehreren Einzelkabeln, einem Kabelbündel oder einem Kabelstrang gebildet sein.

An dem Hubmast 3 ist ein Kabelspeicher 10 vorgesehen, der zur Aufnahme des elektrisches Verbindungskabels 6 vorgesehen ist.

Der Verbindungskabelsatz 5 und dessen Verbindungskabel 6 ist bevorzugt in der Länge auf einen Hubmast mit größter Baulänge abgestimmt. Sofern das Flurförderzeug 1 mit einem Hubmast mit geringerer Baulänge ausgerüstet ist, dient der Kabelspeicher 10 dazu, die nicht benötigte Überlänge des Verbindungskabels 6 aufzunehmen.

Der Kabelspeicher 10 weist ein an dem Hubmast 3 befestigbares Gehäuse 11 auf, in dem mindestens zwei voneinander beabstandet angeordnete Aufwickelelemente 12a, 12b, an denen das Verbindungskabel 6 aufwickelbar ist, ortsfest und starr befestigbar sind.

Das Gehäuse 11 ist bevorzugt von einer plattenartigen Abdeckung gebildet, die an einer Außenseite des Hubmastes 3, beispielsweise an einer Außenseite eines Hubmastprofils eines Standmastes des Hubmastes 3, befestigt ist, beispielsweise mittels einer oder mehrerer Schraubverbindungen.

Die Aufwickelelemente 12a, 12b sind an einer Innenseite des Gehäuses 11 angeordnet, die im montierten Zustand der Außenseite des Hubmastes 3 zugewandt ist.

Das an der Außenseite des Hubmastes 3 befestigte Gehäuse 11 erzeugt an dem Hubmast 3 einen Einbauraum, in dem die Aufwickelelemente 12a, 12b angeordnet sind.

In den Figuren 1, 2a, 2b, in denen eine erste Ausführungsform des Kabelspeichers 10 dargestellt ist, sind die Aufwickelelemente 12a, 12b jeweils als Wickelrolle 13a, 13b ausgebildet sind, auf die die nicht benötigte Überlänge des Verbindungskabels 6 aufwickelbar ist.

Das Aufwickelelement 12a ist an mindestens zwei Befestigungsstellen 15a, 15b, 15c des Gehäuse 11 ortsfest und starr befestigbar. Im dargestellten Ausführungsbeispiel ist das Aufwickelelement 12a mittels eines Befestigungsmittels 16a, beispielsweise einer Befestigungsschraube, wahlweise an der Befestigungsstelle 15a oder an der Befestigungsstelle 15b an der Befestigungsstelle 15c ortsfest und starr befestigbar. Die Befestigungsschnittstelle 15a bzw. 15b bzw. 15c kann beispielsweise von einer Durchgangsbohrung des Gehäuses 11 gebildet sein, die das Befestigungsmittels 16a aufnimmt.

Das Aufwickelelement 12b ist an einer Befestigungsstelle 15d des Gehäuse 11 ortsfest und starr befestigbar. Im dargestellten Ausführungsbeispiel ist das Aufwickelelement 12b mittels eines Befestigungsmittels 16b, beispielsweise einer Befestigungsschraube, an der Befestigungsstelle 15d ortsfest und starr befestigbar. Die Befestigungsschnittstelle 15d kann beispielsweise von einer Durchgangsbohrung des Gehäuses 11 gebildet sein, die das Befestigungsmittels 16b aufnimmt.

Die Befestigungsschnittstellen 15a, 15b, 15c, 15d sind bevorzugt auf einer geraden Linie angeordnet, wobei die Befestigungsschnittstellen 15a, 15d am weitesten voneinander beabstandet angeordnet sind. Die Befestigungsschnittstellen 15b, 15c sind zwischen den Befestigungsschnittstellen 15a, 15d angeordnet, wobei die Befestigungsschnittstelle 15b von der Befestigungsschnittstelle 15a um einen ersten Abstand beabstandet ist und die Befestigungsschnittstelle 15c von der Befestigungsschnittstelle 15a um einen zweiten Abstand beabstandet ist, der größer als der erste Abstand ist.

Die Aufwickelelemente 12a, 12b sind an der entsprechenden Befestigungsschnittstelle 15a, 15b, 15c, 15d jeweils ortsfest, d.h. nicht verschiebbar, und starr, d.h. nicht drehbar, angeordnet.

Sofern das Aufwickelelement 12a an der Befestigungsschnittstelle 15a und das Aufwickelelement 12b an der Befestigungsschnittstelle 15d befestigt ist, kann ein erster fester Abstand zwischen den beiden Aufwickelelement 12a, 12b erzielt werden. Sofern das Aufwickelelement 12a an der Befestigungsschnittstelle 15b und das Aufwickelelement 12b an der Befestigungsschnittstelle 15d befestigt ist, kann ein zweiter fester Abstand zwischen den beiden Aufwickelelement 12a, 12b erzielt werden, der kleiner als der erste Abstand ist. Sofern das Aufwickelelement 12a an der Befestigungsschnittstelle 15c und das Aufwickelelement 12b an der Befestigungsschnittstelle 15d befestigt ist, kann ein dritter fester Abstand zwischen den beiden Aufwickelelement 12a, 12b erzielt werden, der kleiner als der zweite Abstand ist.

Die nicht benötigte Überlänge des Verbindungskabels 6 ist an den beiden am Gehäuse 11 starr und ortsfest befestigten Aufwickelelement 12a, 12b aufgewickelt. Das Verbindungskabel 6 kann hierbei unter Ausbildung eines "O" als Wickeltechnik oder unter Ausbildung einer "8" als Wickeltechnik über die Aufwickelelement 12a, 12b gewickelt werden. Mit der Wickeltechnik einer "8" kann eine größere Länge des Verbindungskabels 6 auf die Aufwickelelement 12a, 12b aufgewickelt werden.

Die Aufwickelelemente 12a, 12b sind bevorzugt jeweils mit einer stirnseitigen Flanschplatte 14a, 14b versehen, die eine Herunterrutschen des aufgewickelten Verbindungskabels 6 von den Aufwickelelementen 12a, 12b verhindert.

Bei an der Außenseite des Hubmastes 3 befestigten Gehäuse 11 liegen bevorzugt die Aufwickelelement 12a, 12b mit den Flanschplatten 14a, 14b an der Außenseite des Hubmastes 3 an.

Durch Befestigen des Aufwickelelements 12a an der Befestigungsschnittstelle 15a, 15b oder 15c und Befestigen des Aufwickelelements 12b an der Befestigungsschnittstelle 15d und entsprechender Wickeltechnik ("O" oder "8") kann somit das Verbindungskabel 6 in unterschiedlich großen Schlaufen auf die beiden Aufwickelelemente 12a, 12b aufgewickelt werden. Durch entsprechendes Aufwickeln des Verbindungskabels 6 können somit je nach Hubmast, an dem der Kabelspeicher 10 angebaut ist, unterschiedliche nicht benötigte Überlängen des Verbindungskabels 6 sicher, geordnet und unter Einhaltung von Mindestradien in dem Kabelspeicher 10 untergebracht werden.

In den Figuren 3a, 3b, in denen eine zweite Ausführungsform des Kabelspeichers 10 dargestellt ist, sind in dem Gehäuse 11 mindestens drei, im dargestellten Ausführungsbeispiel vier, Aufwickelelemente 12a, 12b, 12c, 12d, an denen das Verbindungskabel 6 aufwickelbar ist, ortsfest und starr befestigbar.

Die Aufwickelelemente 12a, 12b, 12c, 12d sind jeweils als Halbschale 20a, 20b, 20c, 20d ausgebildet, auf die die nicht benötigte Überlänge des Verbindungskabels 6 aufwickelbar ist.

Das Aufwickelelement 12a ist an der Befestigungsstelle 15a des Gehäuse 11 ortsfest und starr befestigbar. Das Aufwickelelement 12b ist an der Befestigungsstelle 15b des Gehäuse 11 ortsfest und starr befestigbar. Das Aufwickelelement 12c ist an der Befestigungsstelle 15c des Gehäuse 11 ortsfest und starr befestigbar. Das Aufwickelelement 12d ist an der Befestigungsstelle 15d des Gehäuse 11 ortsfest und starr befestigbar. Die Aufwickelelemente 12a, 12b, 12c, 12d können mittels eines Befestigungsmittels, beispielsweise einer Befestigungsschraube, an der entsprechenden Befestigungsstelle 15a, 15b, 15c, 15d befestigt sein oder an dem Gehäuse 11 einstückig ausgebildet sein.

Die als Halbschalen 20a, 20b, 20c, 20d ausgebildeten Aufwickelelemente 12a, 12b, 12c, 12d weisen jeweils Endbereiche auf, wobei die beiden oberen Halbschalen 20a, 20b mit nach unten weisenden Endbereichen und die beiden unteren Halbschalen 20c, 20d mit nach oben weisenden Endbereichen an dem Gehäuse 11 angeordnet sind.

Das Verbindungskabel 6 kann unter Ausbildung einer kleinen Schlaufe um die beiden Halbschalen 20b, 20c gewickelt werden, unter Ausbildung einer mittel-großen Schlaufe um die beiden Halbschalen 20a, 20c bzw. 20b, 20d gewickelt werden oder unter Ausbildung einer großen Schlaufe um die beiden Halbschalen 20a, 20d gewickelt werden. Durch entsprechendes Aufwickeln des Verbindungskabels 6 können somit je nach Hubmast, an dem der Kabelspeicher 10 angebaut ist, unterschiedliche nicht benötigte Überlängen des Verbindungskabels 6 sicher, geordnet und unter Einhaltung von Mindestradien in dem Kabelspeicher 10 untergebracht werden.

In den Figuren 4a, 4b, in denen eine dritte Ausführungsform des Kabelspeichers 10 dargestellt ist, sind in dem Gehäuse 11 mindestens drei, im dargestellten Ausführungsbeispiel vier, Aufwickelelemente 12a, 12b, 12c, 12d, an denen das Verbindungskabel 6 aufwickelbar ist, ortsfest und starr befestigbar.

Die Aufwickelelemente 12a, 12b, 12c, 12d sind jeweils von einem zwei Laschen 25 aufweisenden Laschenpaar 25a, 25b, 25c, 25d ausgebildet, auf die die nicht benötigte Überlänge des Verbindungskabels 6 aufwickelbar ist.

Das Aufwickelelement 12a ist an der Befestigungsstelle 15a des Gehäuse 11 ortsfest und starr befestigbar. Das Aufwickelelement 12b ist an der Befestigungsstelle 15b des Gehäuse 11 ortsfest und starr befestigbar. Das Aufwickelelement 12c ist an der Befestigungsstelle 15c des Gehäuse 11 ortsfest und starr befestigbar. Das Aufwickelelement 12d ist an der Befestigungsstelle 15d des Gehäuse 11 ortsfest und starr befestigbar. Die Aufwickelelemente 12a, 12b, 12c, 12d können mittels eines Befestigungsmittels, beispielsweise einer Befestigungsschraube, an der entsprechenden Befestigungsstelle 15a, 15b, 15c, 15d befestigt sein oder an dem Gehäuse 11 einstückig ausgebildet sein.

Die als Laschen 25 ausgebildeten Aufwickelelemente 12a, 12b, 12c, 12d weisen jeweils von dem Gehäuse 11 wegweisende offene Endbereiche auf, wobei die Laschen 25 der beiden Laschenpaare 25a, 25b mit nach oben offenen Endbereichen und die Laschen 25 der beiden unteren Laschenpaare 25c, 25d mit nach unten offenen Endbereichen an dem Gehäuse 11 angeordnet sind.

Das Verbindungskabel 6 kann unter Ausbildung einer kleinen Schlaufe um die Laschen 25 der beiden Laschenpaare 25b, 25c gewickelt werden, unter Ausbildung einer mittel-großen Schlaufe um die die Laschen 25 der beiden Laschenpaare 25a, 25c bzw. 25b, 25d gewickelt werden oder unter Ausbildung einer großen Schlaufe um die Laschen 25 der beiden Laschenpaare 20a, 20d gewickelt werden. Durch entsprechendes Aufwickeln des Verbindungskabels 6 können somit je nach Hubmast, an dem der Kabelspeicher 10 angebaut ist, unterschiedliche nicht benötigte Überlängen des Verbindungskabels 6 sicher, geordnet und unter Einhaltung von Mindestradien in dem Kabelspeicher 10 untergebracht werden.

## Patentansprüche

1. Flurförderzeug (1), das einen Fahrzeugkörper (2) und einen Hubmast (3) aufweist, an dem ein Lastaufnahmemittel (4) anhebber und absenkbar angeordnet ist, wobei ein elektrischer Verbindungskabelsatz (5) vorgesehen ist, der mindestens ein elektrisches Verbindungskabel (6) umfasst, das von dem Fahrzeugkörper (2) zu mindestens einer am Hubmast (3) oder am Lastaufnahmemittel (4) angeordneten elektrischen Komponente geführt ist, wobei an dem Hubmast (3) ein Kabelspeicher (10) vorgesehen ist, der zur Aufnahme des elektrisches Verbindungskabels (6) vorgesehen ist, wobei der Kabelspeicher (10) ein am Hubmast (3) befestigbares Gehäuse (11) aufweist, **dadurch gekennzeichnet, dass** in dem Gehäuse (11) mindestens zwei voneinander beabstandet angeordnete Aufwickelelemente (12a; 12b; 12c; 12d), an denen das Verbindungskabel (6) aufwickelbar ist, ortsfest und starr befestigbar sind.

2. Flurförderzeug nach Anspruch 1, **dadurch gekennzeichnet, dass** mindestens eines der Aufwickelelemente (12a; 12b; 12c; 12d) an mindestes zwei Befestigungsstellen (15a; 15b, 15c) des Gehäuse (11) ortsfest und starr befestigbar ist.

3. Flurförderzeug nach Anspruch 1 oder 2, **dadurch gekennzeichnet, dass** in dem Gehäuse (11) mindestens drei voneinander beabstandet angeordnete Aufwickelelemente (12a; 12b; 12c; 12d), an denen das Verbindungskabel (6) aufwickelbar ist, ortsfest und starr befestigbar sind.

4. Flurförderzeug nach einem der Ansprüche 1 bis 3, **dadurch gekennzeichnet, dass** die Aufwickelelemente (12a; 12b) jeweils als Wickelrolle (15a; 15b) ausgebildet sind, auf die das Verbindungskabel (6) aufwickelbar ist.

5. Flurförderzeug nach einem der Ansprüche 1 bis 3, **dadurch gekennzeichnet, dass** die Aufwickelelemente (12a; 12b; 12c; 12d) jeweils als Halbschale (20a; 20b; 20c; 20d) ausgebildet sind, auf die das Verbindungskabel (6) aufwickelbar ist.

6. Flurförderzeug nach einem der Ansprüche 1 bis 3, **dadurch gekennzeichnet, dass** die Aufwickelelemente (12a; 12b; 12c; 12d) jeweils als Lasche (25) ausgebildet sind, auf die das Verbindungskabel (6) aufwickelbar ist.

7. Flurförderzeugbaureihe, die Flurförderzeuge (1) nach einem der vorangegangenen Ansprüche mit unterschiedlichen Baulängen von Hubmasten (3) aufweist.

## Claims

1. Industrial truck (1) having a vehicle body (2), and having a lifting mast (3) on which a load-bearing means (4) is arranged so as to be raisable and lowerable, wherein provision is made of an electrical connecting-cable set (5) comprising at least one electrical connecting cable (6) which is routed from the vehicle body (2) to at least one electrical component arranged on the lifting mast (3) or load-bearing means (4), wherein, on the lifting mast (3), provision is made of a cable storage means (10) which is intended for holding the electrical connecting cable (6), wherein the cable storage means (10) has a housing (11) which is fastenable to the lifting mast (3), **characterized in that** at least two winding elements (12a; 12b; 12c; 12d) which are arranged spaced apart from one another and on which the connecting cable (6) is able to be wound are fastenable in a positionally fixed and rigid manner in the housing (11).

2. Industrial truck according to Claim 1, **characterized in that** at least one of the winding elements (12a; 12b; 12c; 12d) is fastenable in a positionally fixed and rigid manner at at least two fastening points (15a; 15b, 15c) of the housing (11).

3. Industrial truck according to Claim 1 or 2, **characterized in that** at least three winding elements (12a; 12b; 12c; 12d) which are arranged spaced apart from one another and on which the connecting cable (6) is able to be wound are fastenable in a positionally fixed and rigid manner in the housing (11).

4. Industrial truck according to one of Claims 1 to 3, **characterized in that** each of the winding elements (12a; 12b) is configured as a winding roller (15a; 15b) onto which the connecting cable (6) is able to be wound.

5. Industrial truck according to one of Claims 1 to 3, **characterized in that** each of the winding elements (12a; 12b; 12c; 12d) is configured as a half-shell (20a; 20b; 20c; 20d) onto which the connecting cable (6) is able to be wound.

6. Industrial truck according to one of Claims 1 to 3, **characterized in that** each of the winding elements (12a; 12b; 12c; 12d) is configured as a tab (25) onto which the connecting cable (6) is able to be wound.

7. Industrial-truck range comprising industrial trucks (1) according to one of the preceding claims with different structural lengths of lifting masts (3).

## Revendications

1. Chariot de manutention (1) comprenant un corps de véhicule (2) et un mât de levage (3) sur lequel est agencé un moyen (4) de réception de charge apte à être levé et abaissé, un jeu de câbles de connexion électrique (5) étant prévu, qui comprend au moins un câble de connexion électrique (6) qui est guidé depuis le corps de véhicule (2) vers au moins un composant électrique agencé sur le mât de levage (3) ou sur le moyen (4) de réception de charge, un rangement (10) pour câbles étant prévu sur le mât de levage (3), qui est prévu pour recevoir le câble de connexion électrique (6), le rangement (10) pour câbles comprenant un boîtier (11) apte à être fixé sur le mât de levage (3), **caractérisé en ce que**, dans le boîtier (11), au moins deux éléments d'enroulement (12a ; 12b ; 12c ; 12d) espacés les uns des autres, sur lesquels le câble de connexion (6) est enroulable, sont aptes à être fixés de manière fixe et rigide.

2. Chariot de manutention selon la revendication 1, **caractérisé en ce qu'**au moins un des éléments d'enroulement (12a ; 12b ; 12c ; 12d) est apte à être fixé de manière fixe et rigide à au moins deux points de fixation (15a ; 15b, 15c) du boîtier (11).

3. Chariot de manutention selon la revendication 1 ou la revendication 2, **caractérisé en ce que**, dans le boîtier (11), au moins trois éléments d'enroulement (12a ; 12b ; 12c ; 12d) disposés à distance les uns des autres, sur lesquels le câble de connexion (6) est enroulable, sont aptes à être fixés de manière fixe et rigide.

4. Chariot de manutention selon l'une des revendications 1 à 3, **caractérisé en ce que** les éléments d'enroulement (12a ; 12b) sont chacun réalisés sous la forme d'un rouleau d'enroulement (15a ; 15b) sur lequel le câble de connexion (6) est enroulable.

5. Chariot de manutention selon l'une des revendications 1 à 3, **caractérisé en ce que** les éléments d'enroulement (12a ; 12b ; 12c ; 12d) sont chacun réalisés sous la forme de demi-coque (20a ; 20b ; 20c ; 20d) sur laquelle le câble de connexion (6) est enroulable.

6. Chariot de manutention selon l'une des revendications 1 à 3, **caractérisé en ce que** les éléments d'enroulement (12a ; 12b ; 12c ; 12d) sont chacun réalisés sous la forme d'une patte (25) sur laquelle le câble de connexion (6) est enroulable.

7. Série de chariots de manutention comprenant des chariots de manutention (1) selon l'une des revendications précédentes, ayant des mâts de levage (3) de différentes longueurs.
